# EUROPÄISCHE PATENTSCHRIFT

(11) **EP 0 999 353 B1**
(45) Veröffentlichungstag und Bekanntmachung des Hinweises auf die Patenterteilung: **23.07.2003**
(21) Anmeldenummer: 99119597.5
(22) Anmeldetag: 02.10.1999
(51) Int. Cl.: F01P 5/10, F02F 7/00

(54) **Guss-Maschinengehäuse für eine zwangsumlaufgekühlte Brennkraftmaschine mit Schmiersystem, insbesondere mit Zylindern in Reihenanordnung**
Cast machine housing for forced cooled engines with a lubricating system, especially with cylinders in line
Carter de machine en fonte pour des moteurs à refroidissement forcée avec système de lubrification, particulièrement avec des cylindres en ligne

(30) Priorität: 06.11.1998 DE 19851232
(43) Veröffentlichungstag der Anmeldung: 10.05.2000
(73) Patentinhaber: Bayerische Motoren Werke Aktiengesellschaft, 80809 München (DE)
(72) Erfinder: Nägele, Albrecht, 80809 München (DE); Pater, Piet, 85368 Moosburg (DE)

(56) Entgegenhaltungen:
- EP-A- 0 505 346
- EP-A- 0 705 964
- US-A- 4 702 204
- US-A- 4 938 185

## Beschreibung

Die Erfindung bezieht sich nach dem Oberbegriff des Patentanspruches 1 auf ein Guß-Maschinengehäuse für eine zwangsumlaufgekühlte Brennkraftmaschine mit Schmiersystem, insbesondere mit Zylindern in Reihenanordnung, wobei im Maschinengehäuse Schmier- und Kühlmittelkanäle integriert sind, und letztere einen mit einer Kühlmittelpumpe mit am Maschinengehäuse einstückig angeordnetem Spiralgehäuse verbundenen Zulaufkanal für einen Kühlmantel eines Zylinders sowie einen mit einem Zylinderkopf in kühlmittelführender Verbindung stehenden, mittels eines Thermostatventils steuerbaren Kurzschlußkanal umfassen, und das Thermostatventil in einem an das Spiralgehäuse angeformten Thermostatgehäuse angeordnet ist.

Ein derartiges Guß-Maschinengehäuse ist aus der EP 0 505 346 B1 bekannt. Bei diesem bekannten Maschinengehäuse ist die mit einer Ölpumpe kombinierte Kühlmittelpumpe an einer Längsseite des Maschinengehäuses in erheblich ausladender Weise angeordnet, wodurch neben einem erhöhten Bauraumbedarf in nachteiliger Weise seitwärts gerichtete, relativ lange Kühlmittelkanäle gegeben sind, die wenig zu einer Versteifung des Maschinengehäuses beitragen.

Der Erfindung liegt die Aufgabe zugrunde, ein gattungsgemäßes Guß-Maschinengehäuse mit integrierten Einrichtungen für flüssige Betriebsstoffe in kompakter Weise auszubilden, wobei als integrierte Hohlprofile gestaltete Betriebsstoff-Kanäle einer zusätzlichen Aussteifung des Maschinengehäuses dienen.

Diese Aufgabe ist mit dem Patentanspruch 1 gelöst und zwar dadurch, daß bei einem Maschinengehäuse mit angegossenem Steuerschachtdeckel an diesem das Spiralgehäuse der Kühlmittelpumpe stirnseitig und zur Einlaßseite der Brennkraftmaschine derart versetzt angeordnet angeformt ist, daß das Thermostatgehäuse an der schwungradseitigen Begrenzung des Spiralgehäuses sowie am Maschinengehäuse angeformt ist und daß ferner an den vom Steuerschachtdeckel maschinenseitig begrenzten Austrittsstutzen des Spiralgehäuses ein über den Steuerschachtdeckel mit diesem in einteiliger Ausformung verbundener Abschnitt des Zulaufkanals angeschlossen ist, der in einstückiger Verbindung mit einem längsseitig am Maschinengehäuse auf der Auslaßseite der Brennkraftmaschine angeformten Verteiler-Abschnitt steht, der je Zylinder mit dem Kühlmantel und einer zylinderkopfseitig gerichteten Überströmöffnung mittels eines die gemeinsame Wandung von Verteiler-Abschnitt und Kühlmantel durchsetzenden Steigkanals verbunden ist, und wobei weiter eine vom Verteiler-Abschnitt und gegenüber dem Kühlmantel gesondert begrenzte Kammer als im Maschinengehäuse integrierte Kammer dem Schmiermittelrücklauf dient.

Mit der erfindungsgemäßen Anordnung der Kühlmittelpumpe stimseitig an einem integrierten Steuerschachtdeckel ergibt sich in Verbindung mit der Anordnung eines ersten Zulaufkanal-Abschnittes auf dem Steuerschachtdeckel neben einer vorteilhaft wenig ausladenden Anordnung eine bezüglich Akustik bzw. Schwingungen des Steuerschachtdeckels vorteilhafte Aussteifung. Weiter ist mit der erfindungsgemäß am Spiralgehäuse der Kühlmittelpumpe vorgesehenen Anordnung des Thermostatgehäuses mit einstückiger Verbindung zum Maschinengehäuse zum einen in vorteilhafter Weise sichergestellt, daß das über den Steuerschachtdeckel hinausragende Spiralgehäuse frei von Schwingungen ist und daß andererseits ein Kurzschlußkanal in integrierter Anordnung gegeben ist mit dem Vorteil des Fortfalls zusätzlicher Leitungsmittel. Ferner ist mit dem längsseitig am Maschinengehäuse beispielsweise nahe der Anschlußfläche zu einem Zylinderkopf angeordneten Verteiler-Abschnitt des Zulaufkanals in Verbindung mit vertikal verlaufenden hohlen Rippen für Schmiermittel-Ablaufkanäle gemäß einem Teilmerkmal des Anspruches 4 sowie einem zwischen Zylindergehäuse und Kurbelgehäuse vorgesehenen Längssteg am Maschinengehäuse gemäß einem Teilmerkmal des Anspruches 6 ein vorteilhaft ausgesteiftes Maschinengehäuse in dünnwandiger Ausführung erzielt. Schließlich kann mit den dem Verteiler-Abschnitt des Zulaufkanals zugeordneten Steigkanälen eine intensive Querdurchströmung eines anschließbaren Zylinderkopfes sichergestellt sein, wobei die in der gemeinsamen Wandung von Verteiler-Abschnitt und Kühlmantel angeordneten Steigkanäle gemäß einem Teilmerkmal des Anspruches 3 zur Erzielung einer Ejektor-Wirkung auf das im Kühlmantel befindliche Kühlmittel entsprechend angeordnet sind. Ein Nachfluß an Kühlmittel erfolgt gegebenenfalls über zusätzliche Übertrittslöcher in der gemeinsamen Wandung von Verteiler-Abschnitt und Kühlmantel.

Die erfindungsgemäße Gestaltung des Maschinengehäuses eignet sich insbesondere für eine Ausführung aus einer Leichtmetall-Legierung in dünnwandiger Ausbildung.

Weitere Ausgestaltungsmerkmale der Erfindung sind in den Unteransprüchen beschrieben.

Die Erfindung ist anhand einer in der Zeichnung dargestellten Stirnansicht mit teilweise geschnittenem Maschinengehäuse beschrieben.

Ein Guß-Maschinengehäuse 1 für eine zwangsumlaufgekühlte, nicht gezeigte Brennkraftmaschine mit einem Schmiersystem und mit Zylindern 2 in Reihenanordnung umfaßt im Maschinengehäuse 1 integrierte Schmier- und Kühlmittelkanäle. Zu den Kühlmittelkanälen zählen insbesondere ein mit einer Kühlmittelpumpe 3 mit am Maschinengehäuse 1 einstückig angeordnetem Spiralgehäuse 4 verbundener Zulaufkanal 5 für einen Kühlmantel 6 eines Zylinders 2 sowie ein mit einem nicht gezeigten Zylinderkopf in kühlmittelführender Verbindung stehender, mittels eines nicht dargestellten Thermostatventils steuerbarer Kurzschlußkanal 7. Das nicht gezeigte Thermostatventil ist in einem an das Spiralgehäuse 4 angeformten Thermostatgehäuse 8 angeordnet.

Erfindungsgemäß ist das Maschinengehäuse 1 mit integralen Einrichtungen für flüssige Betriebsstoffe in bauraumsparender Weise auszubilden, wobei als integrale Hohlprofile gestaltete Betriebsstoffkanäle einer zusätzlichen Aussteifung des Maschinengehäuses 1 dienen.

Dies ist erfindungsgemäß dadurch erreicht, daß bei einem Maschinengehäuse 1 mit angegossenem Steuerschachtdeckel 9 an diesem das Spiralgehäuse 4 der Kühlmittelpumpe 3 stirnseitig und zur Einlaßseite 34 der nicht dargestellten Brennkraftmaschine derart versetzt angeordnet angeformt ist, daß das Thermostatgehäuse 8 an der schwungradseitigen Begrenzung 10 des Spiralgehäuses 4 sowie am Maschinengehäuse 1 angeformt ausgebildet ist. In weiterer erfindungsgemäßer Ausgestaltung ist an den vom Steuerschachtdeckel 9 maschinenseitig begrenzten Austrittsstutzen 11 des Spiralgehäuses 4 ein über den Steuerschachtdeckel 9 mit diesem in einteiliger Ausformung verbundener Abschnitt 12 des Zulaufkanals 5 angeschlossen, der in einstückiger Verbindung mit einem längsseitig am Maschinengehäuse 1 auf der Auslaßseite 13 der nicht dargestellten Brennkraftmaschine angeformten Verteiler-Abschnitt 14 des Zulaufkanals 5 steht. Der Verteiler-Abschnitt 14 ist je Zylinder 2 mit dem Kühlmantel 6 und einer zylinderkopfseitig gerichteten Überströmöffnung 15 mittels eines die gemeinsame Wandung 16 von Verteiler-Abschnitt 14 und Kühlmantel 6 durchsetzenden Steigkanals 17 verbunden. Weiter dient eine vom Verteiler-Abschnitt 14 und gegenüber dem Kühlmantel 6 gesondert begrenzt im Maschinengehäuse 1 integrierte Kammer 18 dem Schmiermittelrücklauf.

In weiterer vorteilhafter Ausgestaltung ist der Kurzschlußkanal 7 im Maschinengehäuse 1 mit einer zylinderkopfseitigen Zulauföffnung 19 stromauf des Thermostatgehäuses 8 integriert und steht über eine mittels eines Kurzschlußventils des nicht gezeigten Thermostatventils steuerbare Durchbrechung 20 mit einer andererseits vom Hauptventil des Thermostatventils steuerbaren Mischkammer 21 im Thermostatgehäuse 8 in Verbindung, wobei die Mischkammer 21 über eine Zulauföffnung 22 in der schwungradseitigen Begrenzung 10 des Spiralgehäuses 4 in axialer Ausrichtung mit einem nicht gezeigten Radialpumpenrad eines als Einsteckeinheit ausgebildeten Laufwerkes der Kühlmittelpumpe 3 in Verbindung steht.

Für ein insbesondere mehrzylindriges Maschinengehäuse 1 sind die vom Verteiler-Abschnitt 14 des Zulaufkanals 5 zu den zylinderkopfseitig gerichteten Überströmöffnungen 15 angeordneten Steigkanäle 17 für eine wirksame Querströmung im anschließbaren, nicht gezeigten Zylinderkopf entsprechend bemessen. Vorteilhafterweise können diese Steigkanäle 17 zusätzlich zur Erzielung einer gewissen Ejektor-Wirkung auf das im Kühlmantel 6 befindliche Kühlmittel entsprechend angeordnet sein. Ein gesteigerter Austausch des Kühlmittels im Kühlmantel 6 kann durch zusätzliche Übertrittslöcher 23 in der gemeinsamen Wandung 16 von Verteiler-Abschnitt 14 und Kühlmantel 6 erzielt sein, wobei die Querschnitte der Übertrittslöcher 23 mit zunehmendem Abstand von der Kühlmittelpumpe 3 im Querschnitt größer gestaltet sind.

Eine hinsichtlich vereinfachter Ausbildung des Maschinengehäuses 1 mit fertigungstechnischem Vorteil wird erfindungsgemäß weiter vorgeschlagen, daß bei einem Maschinengehäuse 1 mit einem über Verschraubungen 24 an Querwänden 25 des Kurbelgehäuses 26 anschließbaren Kurbelwellen-Lagerrahmen 27 mit einem Schmiermittel-Hobel 28 jede Schmiermittelrücklauf-Kammer 18 mit einem derart in Richtung Verteiler-Abschnitt 14 des Zulaufkanals 5 versetzt angeordneten Schmiermittel-Ablaufkanal 29 verbunden ist, daß jeder Ablaufkanal 29 abschnittsweise in einer das Maschinengehäuse 1 außenseitig zwischen dem Verteiler-Abschnitt 14 und dem Kurbelgehäuse 26 vertikal versteifenden Rippe 30 verläuft und anschließend die Querwand 25 und einen Quersteg 31 des Lagerrahmens 27 zwischen benachbarten Verschraubungen 24 verlaufend durchsetzt, wobei jeder gegebenenfalls gebohrte Ablaufkanal 29 außerhalb bzw. unterhalb des Schmiermittel-Hobels 28 in eine Schmiermittelwanne 32 mündet. Die vorbeschriebene Ausgestaltung des Ablaufkanals 29 ergibt insbesondere mit der Herstellung durch Bohren eine kostengünstige Fertigung und darüber hinaus den Vorteil der Ableitung des rücklaufenden Schmiermittels vorbei an der Pleuelgeige in einen beruhigten Raum in der Schmiermittelwanne 32.

Der erfindungsgemäß relativ zur Schmiermittelrücklauf-Kammer 18 seitlich versetzte und zwischen den Verschraubungen 24 des Lagerrahmens 27 mit der Querwand 25 verlaufende Ablaufkanal 29 ermöglicht in vorteilhafter Weise, daß vom Boden jeder Kammer 18 aus im Maschinengehäuse 1 jeweils eine Gewindebohrung 33 für eine Zylinderkopfschraube angeordnet ist.

Den vorbeschriebenen Anordnungen von Kammer 18 und Ablaufkanal 29 analoge Anordnungen können auf der Einlaßseite 34 der nicht dargestellten Brennkraftmaschine als Teil einer Kurbelgehäuseentlüftung des Maschinengehäuses 1 dienen.

Zur weiteren Steigerung der Steifigkeit des Maschinengehäuses 1 stehen die die Ablaufkanäle 29 jeweils umschließenden hohlen Rippen 30 kurbelgehäuseseitig mit einem am Maschinengehäuse 1 zwischen dem Zylindergehäuse 35 und dem Kurbelgehäuse 26 angeordneten Längssteg 36 einstückig in Verbindung, wobei in dem Längssteg 36 ein Schmiermittel-Druckkanal 37 angeordnet ist, der dem Anschluß von nicht gezeigten Spritzdüsen zur Kolbenkühlung dient.

Die vorbeschriebene, erfindungsgemäße Gestaltung des Guß-Maschinengehäuses 1 eignet sich in vorteilhafter Weise für eine Ausführung aus einer Leichtmetall-Legierung in dünnwandiger Ausbildung.

## Patentansprüche

1. Guß-Maschinengehäuse (1) für eine zwangsumlaufgekühlte Brennkraftmaschine mit Schmiersystem, insbesondere mit Zylindern (2) in Reihenanordnung,
- wobei im Maschinengehäuse (1) Schmier- und Kühlmittelkanäle integriert sind, und letztere
- einen mit einer Kühlmittelpumpe (3) mit am Maschinengehäuse (1) einstückig angeordnetem Spiralgehäuse (4) verbundenen Zulaufkanal (5) für einen Kühlmantel (6) eines Zylinders (2) sowie
- einen mit einem Zylinderkopf in kühlmittelführender Verbindung stehenden, mittels eines Thermostatventils steuerbaren Kurzschlußkanal (7) umfassen, und
- das Thermostatventil in einem an das Spiralgehäuse (4) angeformten Thermostatgehäuse (8) angeordnet ist,
**dadurch gekennzeichnet,**
- **daß** bei einem Maschinengehäuse (1) mit angegossenem Steuerschachtdeckel (9) an diesem das Spiralgehäuse (4) der Kühlmittelpumpe (3) stirnseitig und zur Einlaßseite (34) der Brennkraftmaschine derart versetzt angeordnet angeformt ist,
- **daß** das Thermostatgehäuse (8) an der schwungradseitigen Begrenzung (10) des Spiralgehäuses (4) sowie am Maschinengehäuse (1) angeformt ausgebildet ist, und
- **daß** ferner an den vom Steuerschachtdeckel (9) maschinenseitig begrenzten Austrittstutzen (11) des Spiralgehäuses (4) ein über den Steuerschachtdeckel (9) mit diesem in einteiliger Ausformung verbundener Abschnitt (12) des Zulaufkanals (5) angeschlossen ist, der
- in einstückiger Verbindung mit einem längsseitig am Maschinengehäuse (1) auf der Auslaßseite (13) der Brennkraftmaschine angeformten Verteiler-Abschnitt (14) steht, der
- je Zylinder (2) mit dem Kühlmantel (6) und einer zylinderkopfseitig gerichteten Überströmöffnung (15) mittels eines die gemeinsame Wandung (16) von Verteiler-Abschnitt (14) und Kühlmantel (6) durchsetzenden Steigkanals (17) verbunden ist, und wobei
- weiter eine vom Verteiler-Abschnitt (14) und gegenüber dem Kühlmantel (6) gesondert begrenzte, im Maschinengehäuse (1) integrierte Kammer (18) dem Schmiermittelrücklauf dient.

2. Maschinengehäuse nach Anspruch 1, **dadurch gekennzeichnet,**
- **daß** der Kurzschlußkanal (7) im Maschinengehäuse (1) mit einer zylinderkopfseitigen Zulauföffnung (19) stromauf des Thermostatgehäuses (8) integriert ist, und
- über eine mittels eines Kurzschlußventils des Thermostatventils steuerbare Durchbrechung (20) mit einer andererseits vom Hauptventil des Thermostatventils steuerbaren Mischkammer (21) im Thermostatgehäuse (8) in Verbindung steht, wobei
- die Mischkammer (21) über eine Zulauföffnung (22) in der schwungradseitigen Begrenzung (10) des Spiralgehäuses (4) in axialer Ausrichtung mit einem Radialpumpenrad eines als Einsteckeinheit ausgebildeten Laufwerks der Kühlmittelpumpe (3) in Verbindung steht.

3. Maschinengehäuse nach Anspruch 1 und 2, **dadurch gekennzeichnet,**
- **daß** bei einem mehrzylindrigen Maschinengehäuse (1) die vom Verteiler-Abschnitt (14) des Zulaufkanals (5) zu den zylinderkopfseitig gerichteten Überströmöffnungen (15) angeordneten Steigkanäle (17) für eine wirksame Querströmung im anschließbaren Zylinderkopf entsprechend bemessen sind, und
- ferner zur Erzielung einer Ejektor-Wirkung auf das im Kühlmantel (6) befindliche Kühlmittel entsprechend angeordnet sind, wobei
- ggf. zusätzliche Übertrittslöcher (23) in der gemeinsamen Wandung (16) von Verteiler-Abschnitt (14) und Kühlmantel (6) vorgesehen sind mit über die Länge des Verteiler-Abschnittes (14) entsprechend unterschiedlichen Querschnitten.

4. Maschinengehäuse nach einem der Ansprüche 1 bis 3, **dadurch gekennzeichnet,**
- **daß** bei einem Maschinengehäuse (1) mit einem über Verschraubungen (24) an Querwänden (25) des Kurbelgehäuses (26) anschließbaren Kurbelwellen-Lagerrahmen (27) mit einem Schmiermittel-Hobel (28) jede Schmiermittelrücklauf-Kammer (18) mit einem derart in Richtung Verteiler-Abschnitt (14) des Zulaufkanals (5) versetzt angeordneten Schmiermittel-Ablaufkanal (29) verbunden ist,
- **daß** jeder Ablaufkanal (29) abschnittsweise in einer das Maschinengehäuse (1) außenseitig zwischen dem Verteiler-Abschnitt (14) und dem Kurbelgehäuse (26) vertikal versteifenden Rippe (30) verläuft und
- anschließend die Querwand (25) und einen Quersteg (31) des Lagerrahmens (27) zwischen benachbarten Verschraubungen (24) verlaufend durchsetzt, wobei
- jeder ggf. gebohrte Ablaufkanal (29) außerhalb bzw. unterhalb des Schmiermittel-Hobels (28) in eine Schmiermittel-Wanne (32) mündet.

5. Maschinengehäuse nach Anspruch 4, **dadurch gekennzeichnet, daß** vom Ablaufkanal (29) einwärts beabstandet vom Boden jeder Kammer (18) aus im Maschinengehäuse (1) jeweils eine Gewindebohrung (33) für eine Zylinderkopfschraube angeordnet ist.

6. Maschinengehäuse nach Anspruch 4 und 5, **dadurch gekennzeichnet,**
- **daß** die hohlen Rippen (30) kurbelgehäuseseitig mit einem am Maschinengehäuse (1) zwischen dem Zylindergehäuse (35) und dem Kurbelgehäuse (26) angeordneten Längssteg (36) einstückig in Verbindung stehen, und
- in dem Längssteg (36) ein Schmiermittel-Druckkanal (37) angeordnet ist, der
- einem Anschluß von Spritzdüsen zur Kolbenkühlung dient.

7. Maschinengehäuse nach einem der Ansprüche 1 bis 6, **gekennzeichnet durch** die Ausbildung aus einer Leichtmetall-Legierung.

## Claims

1. A cast engine casing (1) for a forced circulation cooling internal combustion engine with a lubricating cylinder, especially with cylinders (2) in a line,
- wherein lubricating and coolant ducts are incorporated in the engine casing (1) and
- comprise an inlet duct (5) for a cooling jacket (6) of a cylinder (2), the duct being connected to a coolant pump (3) with a spiral casing (4) disposed integrally on the engine casing (1), and
- a short-circuit duct (7) controllable by a thermostat valve and connected to a cylinder head for the purpose of conveying coolant, and
- the thermostat valve is disposed in a casing (8) integrally formed on the spiral casing (4),
**characterised in that**
- in the case of an engine casing (1) with an integrally cast control shaft cover (9), the spiral casing (4) of the coolant pump (3) is integrally formed on the end of the cover and is offset towards the inlet side (34) of the engine such that
- the thermostat casing (8) is integrally formed on the engine casing (1) and on the boundary (10) of the spiral casing (4) on the flywheel side, and
- a portion (12) of the inlet duct (5) formed in one piece with the control shaft cover (9) is connected thereby to outlet nozzles (11) of the spiral casing (4) bounded on the engine side by the control shaft cover (9),
- the portion (9) being integrally connected to a distributor portion (14) integrally formed on the outlet side (13) of the engine on the longitudinal side of the engine casing (1),
- the portion (14), in the case of each cylinder (2), being connected to the cooling jacket (6) and to an overflow opening (15) on the cylinder head side via a rising duct (17) through the common wall (16) of the distributor portion (14) and the cooling jacket (6), wherein
- a chamber (18) incorporated in the engine casing (1), bounded by the distributor portion (14) and separated from the cooling jacket (6) is used for recycling the lubricant.

2. An engine casing according to claim 1,
**characterised in that**
- the short-circuit duct (7) in the engine casing (1) is incorporated in an inlet opening (19) on the cylinder head side upstream of the thermostat casing (8), and
- is connected via an aperture (20) controllable by a short-circuit valve on the thermostat valve to a mixing chamber (21) in the thermostat casing (8) controllable by the main valve of the thermostat valve, wherein
- the mixing chamber (21), via an inlet opening (22) in the boundary (10) of the spiral casing (4) on the flywheel side, is connected in the axial direction to a radial pump wheel of a mechanism, in the form of a plugin unit, of the coolant pump (3).

3. An engine casing according to claims 1 and 2, **characterised in that**
- in the case of a multi-cylinder engine casing (1) the rising ducts (17) from the distributor portion (14) of the inlet duct (5) to the overflow openings (15) directed towards the cylinder head are dimensioned for an effective transverse flow in the connectable cylinder head, and
- are disposed so as to obtain an ejector effect on the coolant in the cooling jacket (6), wherein
- if required, additional overflow holes (23) are provided in the common wall (16) of the distributor portion (14) and the cooling jacket (6) and have cross-sections which differ appropriately over the length of the distributor portion (14).

4. An engine casing according to any of claims 1 to 3, **characterised in that**
- in the case of a machine casing (1) with a crankshaft bearing frame (27) connectable by screws (24) to transverse walls (25) of the crankcase (26) and with a lubricant leveller (28), each lubricant return chamber (18) is connected to a lubricant discharge duct (29) offset towards the distributor portion (14) of the inlet duct (5) such that
- portions of each outlet duct (29) run in a rib (30) which vertically stiffens the engine casing (1) on the outside between the distributor portion (14) and the crankcase (26) and
- then extends through the transverse wall (25) and a transverse web (31) of the bearing frame (27) between neighbouring screws (24), wherein
- each outlet duct (29), drilled as required, opens outside or underneath the lubricant leveller (28) into a lubricant sump (32).

5. An engine casing according to claim 4, **characterised in that** a threaded bore (33) for each cylinder head screw is disposed in the engine casing (1) and extends from the outlet duct (29) at a distance inwards from the end of each chamber (18).

6. An engine casing according to claims 4 and 5, **characterised in that**
- the hollow ribs (30) on the crankcase side are integrally connected to a longitudinal web (36) disposed on the engine casing (1) between the cylinder casing (35) and the crankcase (26), and
- a lubricant pressure duct (37) is disposed in the longitudinal web (36) and
- is used for connecting injection nozzles for cooling the piston.

7. An engine casing according to any of claims 1 to 6, **characterised in that** it is made of a light metal alloy.

## Revendications

1. Carter de moteur (1) réalisé par coulée, pour un moteur à combustion interne, refroidi par circulation forcée et équipé d'un système de lubrification, notamment moteur à cylindres en ligne dans lequel :
- des canaux de circulation des fluides de lubrification et de refroidissement sont intégrés au carter (1),
- les canaux de fluide de refroidissement comprennent, relié à une pompe de refroidissement (3), un boîtier en spirale (4) monobloc avec le carter (1), un canal d'amenée (5) aboutissant à l'enveloppe de refroidissement (6) de chaque cylindre (2) aussi qu'un canal de court-circuit (7) relié à la culasse de moteur et commandé par une soupape thermostatique qui est logée dans un boîtier de thermostat (8) moulé sur le boîtier en spirale (4),
**caractérisé en ce que**
- dans un carter de moteur (1) comportant un couvercle de puits de commande (9), sur celui-ci est moulé le boîtier en spirale (4) de la pompe de fluide de refroidissement (3), frontalement et avec décalage vers le côté d'admission (34) du moteur,
- le boîtier de thermostat (8) est moulé sur le bord (10) situé du côté du volant du moteur, du boîtier en spirale (4) et sur le carter (1),
- à la tubulure de sortie (11) du boîtier en spirale (4) délimitée du côté du carter par le couvercle du puits de commande (9) est raccordée par l'intermédiaire de ce couvercle, une partie (12) du canal d'amenée (5) reliée au couvercle parce que coulée avec lui,
- cette partie (12) est reliée monobloc à une section de distribution (14) moulée longitudinalement sur le carter (1) du côté échappement (13) du moteur,
- cette section de distribution, pour chaque cylindre (2), est reliée à l'enveloppe de refroidissement (5) et à une ouverture de trop plein dirigée vers la culasse, par l'intermédiaire d'un canal ascendant (18) traversant la paroi (16) commune à la section de distribution (14) et à l'enveloppe de refroidissement (6),
- une chambre (18) intégrée au carter (1) et délimitée par la section de distribution (14) et par une délimitation spécifique par rapport à l'enveloppe de refroidissement (6), sert au retour du lubrifiant.

2. Carter de moteur (1) réalisé par coulée selon la revendication 1,
**caractérisé en ce que**
- le canal de cour-circuit (7) est intégré au carter (1) avec une ouverture d'entrée (19) située du côté de la culasse, en amont du boîtier de thermostat (8),
- une ouverture de passage (20) commandée par une soupape de court-circuit de la soupape thermostatique, est reliée à une chambre de mélange (21) située dans le boîtier de thermostat (8) et commandée par la soupape principale de la soupape thermostatique,
- la chambre de mélange (21) est, par une ouverture d'entrée (22) prévue dans la paroi (10) délimitant du côté du volant le boîtier en spirale (4), reliée en direction axiale à une zone de pompe radiale de l'équipage mobile de la pompe de refroidissement (3), constitué par une unité enbrochable.

3. Carter de moteur (1) réalisé par coulée selon les revendications 1 et 2,
**caractérisé en ce que**
- dans un carter (1) de moteur polycylindrique, les canaux ascendants (17) reliant la partie de distribution (14) du canal d'amenée (5) aux ouvertures de trop plein (15) dirigées vers la culasse sont dimensionnés de manière à engendrer un courant transversal efficace dans la culasse, et
- ils sont disposés de manière à créer un effet d'éjecteur, dans le fluide de refroidissement se trouvant dans l'enveloppe de refroidissement (6),
- éventuellement, des trous de passage supplémentaires (23) sont prévus dans la paroi (16) commune à la section de distribution (14) et à l'enveloppe de refroidissement (6), avec des sections correspondantes différentes sur la longueur de la section de distribution (14).

4. Carter de moteur (1) réalisé par coulée selon l'une des revendications 1 à 3,
**caractérisé en ce que**
- il comporte un cadre de paliers de vilebrequin (27) relié par des vis (24) aux parois transversales (25) du carter de vilebrequin (26) et présentant un rabot de lubrifiant (28), et chaque chambre de retour de lubrifiant (18) est reliée à un canal d'écoulement de lubrifiant (29) qui est décalé en direction de la section de distribution (14) du canal d'amenée (5),
- chaque canal (29) s'étend en partie à l'intérieur d'une nervure (30) de rigidification, disposée verticalement entre la section de distribution (14) et le carter de vilebrequin (26) et ensuite
- traverse la partie transversale (25) et une aile transversale (31) du cadre de paliers (27) entre des vis voisines (24),
- chaque canal d'écoulement (29) éventuellement foré débouchant extérieurement c'est-à-dire en dessous du rabot de lubrifiant (28) dans une cuvette de lubrifiant (32).

5. Carter de moteur (1) réalisé par coulée selon la revendication 4,
**caractérisé en ce que**
du fond de chaque chambre (18) avec décalage vers l'intérieur par rapport au canal d'écoulement (29), part un alésage fileté (33) pour accueillir une vis de fixation de la culasse.

6. Carter de moteur (1) réalisé par coulée selon les revendications 4 et 5,
**caractérisé en ce que**
- les nervures creuses (30) sont, du côté du carter de vilebrequin, monoblocs avec une aile transversale (36) que présente le carter (1) entre le carter de cylindre (35) et le carter de vilebrequin (26) et,
- dans cette aile, est logé un canal de lubrifiant sous pression (37) servant à raccorder des buses d'injection destinées à refroidir les pistons.

7. Carter de moteur (1) réalisé par coulée selon l'une des revendications 1 à 6,
**caractérisé en ce qu'**
il est réalisé en un alliage de métal léger.
